# EUROPÄISCHE PATENTSCHRIFT

(11) **EP 2 092 869 B1**
(45) Veröffentlichungstag und Bekanntmachung des Hinweises auf die Patenterteilung: **24.06.2015**
(21) Anmeldenummer: 09001365.7
(22) Anmeldetag: 31.01.2009
(51) Int. Cl.: A47L 9/06

(54) **Düse für Bodenstaubsauger**
Nozzle for floor vacuum cleaner
Buse pour aspirateur de sol

(30) Priorität: 23.02.2008 DE 102008010897
(43) Veröffentlichungstag der Anmeldung: 26.08.2009
(73) Patentinhaber: Wessel-Werk GmbH, 51580 Reichshof-Wildbergerhütte (DE)
(72) Erfinder: Kaffenberger, Dieter, 51674 Wiehl (DE); Steudtner, Hans-Joachim, 51580 Reichshof (DE)
(74) Vertreter: Albrecht, Rainer Harald

(56) Entgegenhaltungen:
- EP-A1- 0 304 609
- EP-A2- 1 875 846
- WO-A1-03/039315
- DE-A1- 2 846 847
- US-A- 2 807 824

## Beschreibung

Die Erfindung betrifft eine Düse für Bodenstaubsauger.

Die Erfindung geht aus von einer Bodendüse mit einem Fahrwerk, das einen rückwärtigen Fahrwerksabschnitt mit mindestens einer Laufrolle und einem in Saugrichtung vorkragenden vorderen Abschnitt zum Anschluss eines Saugkopfes aufweist. Der Saugkopf ist um eine horizontale Achse kippbeweglich an dem vorderen Abschnitt des Fahrwerks gelagert. Ferner ist ein Saugrohranschlussstück vorgesehen, welches um eine horizontale Gelenkachse verschwenkbar an dem Fahrwerk angeordnet ist.

Eine Bodendüse mit den beschriebenen Merkmalen ist aus DE-A 28 46 847 bekannt. Die Gelenkachse des Saugrohranschlussstückes fällt mit der Achse der Laufrolle zusammen. Das Fahrwerk bildet einen Saugkanal, an dessen vorderem Abschnitt der Saugkopf um eine horizontale Achse kippbeweglich gelagert ist. Die beim Gebrauch der Bodendüse über das Saugrohranschlussstück eingeleitete Kraft wird auf die Laufrolle übertragen, welche die vertikalen Kräfte aufnimmt. Bei der bekannten Anordnung ist der Saugkopf von den Vertikalkräften, die bei der Handhabung der Bodendüse über das Saugrohr und das Saugrohranschlussstück eingeleitet werden, weitgehend entlastet. Verbesserungsbedürftig ist die Funktion der Bodendüse während einer Rückwärtsbewegung des Fahrwerkes. Durch den sehr tiefen Anlenkpunkt des Saugrohranschlussstückes besteht die Gefahr, dass das Fahrwerk bei einer Rückwärtsbewegung von der Bodenfläche abgehoben wird und der Saugkopf sich zur Bodenfläche schräg stellt, was sich nachteilig auf die Staubaufnahme auswirkt.

Aus WO 03/039315 ist eine Bodendüse für Bodenstaubsauger bekannt, die bei einer Rückwärtsbewegung bessere Gebrauchseigenschaften aufweist. In ihrem grundsätzlichen Aufbau besteht die Düse ebenfalls aus einem Fahrwerk, das einen rückwärtigen Fahrwerkabschnitt mit zwei auf einer Achse angeordnete Laufrollen und einen in Saugrichtung vorkragenden vorderen Abschnitt zum Anschluss eines Saugkopfes aufweist, und einem Saugkopf, der um eine horizontale Achse kippbeweglich an dem vorderen Abschnitt des Fahrwerks gelagert ist. Das Saugrohranschlussstück ist an eine Schwinge angeschlossen, die am vorderen Fahrwerkabschnitt um eine horizontale Achse verschwenkbar gelagert ist. Die Gelenkachse der Schwinge und die Achse für die bewegliche Lagerung des Saugkopfes fallen zusammen. Das mit der Schwinge verbundene Saugrohranschlussstück ist am rückwärtigen Fahrwerkabschnitt vertikal beweglich geführt und nimmt bei Vorwärts- und Rückwärtsbewegungen des Fahrwerks unterschiedliche Positionen relativ zur Achse der Laufrollen ein. Bei der Rückwärtsbewegung der Bodendüse gehen die Schwinge und das Saugrohranschlussstück in eine Strecklage über, ohne dass die Gefahr besteht, dass das Fahrwerk von dem Boden abgehoben wird. Die bei der Handhabung der Bodendüse auftretenden Kräfte werden über das Saugrohranschlussstück und die Schwinge in den vorderen Abschnitt des Fahrwerkes eingeleitet. Bei einer Vorwärtsbewegung führt dies zu einer Belastung des Saugkopfes, welche die Schiebekraft erhöht. Bei einer Rückwärtsbewegung des Saugkopfes wird der Saugkopf entlastet, was sich nachteilig auf die Staubaufnahme auswirken kann. Die Kraftverteilung bei der Handhabung der Düse ist noch verbesserungsbedürftig.

Eine aus EP 0 304 609 A1 bekannte Düse für Bodenstaubsauger umfasst in ihrem grundsätzlichen Aufbau einen Saugkopf, der um eine horizontale Achse kippbeweglich an einem vorderen Abschnitt eines über eine Bodenfläche führbaren Stützkörpers gelagert ist, sowie ein Saugrohranschlussstück, welches um eine horizontale Gelenkachse verschwenkbar an dem Stützkörper angeordnet ist. Das Saugrohranschlussstück und der Saugkopf sind durch eine flexible Leitung zur Saugluftführung verbunden. Ferner ist die Gelenkachse des Saugrohranschlussstückes durch eine Verbindung, welche Schiebekräfte zwischen dem Saugrohranschlussstück und dem Stützkörper überträgt, vertikal beweglich an einem rückwärtigen Abschnitt des Stützkörpers angeschlossen. Die Verbindung ist Teil eines mehrgliedrigen Gestänges, welches den Saugkopf bei hin- und hergehenden Saugbewegungen zwangsweise so verschwenkt, dass mindestens eine Arbeitskante bei einer entsprechenden Bewegungsrichtung verstärkt zum Einsatz kommt.

Der Erfindung liegt die Aufgabe zugrunde, eine Düse für Bodenstaubsauger anzugeben, die bei Vorwärts- und Rückwärtsbewegungen stets flächig auf der Bodenfläche aufliegt. Ferner wird eine günstige Kraftverteilung der über das Saugrohranschlussstück eingeleiteten Kraft sowohl bei einer Vorwärtsbewegung der Bodendüse als auch bei einer Rückwärtsbewegung der Bodendüse angestrebt.

Gegenstand der Erfindung und Lösung dieser Aufgabe ist eine Düse nach Anspruch 1.

Die erfindungsgemäße Düse umfasst:
- ein Fahrwerk, das einen rückwärtigen Fahrwerksabschnitt mit mindestens einer Laufrolle und einen in Saugrichtung vorkragenden vorderen Abschnitt zum Anschluss eines Saugkopfes aufweist;
- einem Saugkopf, der um eine horizontale Achse kippbeweglich an dem vorderen Abschnitt des Fahrwerks gelagert ist;
- ein Saugrohranschlussstück, welches um eine horizontale Gelenkachse verschwenkbar an dem Fahrwerk angeordnet ist;
- eine zwischen dem Saugrohranschlussstück und dem Saugkopf vorgesehene flexible Leitung zur Saugluftführung.

Die Gelenkachse ist durch eine Verbindung, welche Schiebekräfte zwischen dem Saugrohranschlussstück und dem Fahrwerk überträgt, vertikal beweglich an dem rückwärtigen Fahrwerksabschnitt angeschlossen und nimmt bei Vorwärts- und Rückwärtsbewegungen des Fahrwerks unterschiedliche Positionen relativ zur Achse der Laufrollen ein. Bei der erfindungsgemäßen Bodendüse ist am rückwärtigen Fahrwerksabschnitt eine Verbindung vorgesehen, die beim Gebrauch der Bodendüse Kräfte von einem an das Saugrohranschlussstück angeschlossenen Saugrohr auf das Fahrwerk überträgt. Die Verbindung ist nahe der Laufrollenachse des Fahrwerks vorgesehen. Die erfindungsgemäße Verbindung hat einen variablen Krafteinleitungspunkt. Bei einer Vorwärtsbewegung der Bodendüse liegt der Krafteinleitungspunkt tief. Bei einer Rückwärtsbewegung der Bodendüse stellt sich ein Krafteinleitungspunkt ein, der einen größeren Abstand zum Boden aufweist. Durch den variablen Krafteinleitungspunkt wird bei der Handhabung der Bodendüse eine günstige Kraftverteilung der von dem Saugrohr auf die Bodendüse übertragenen Kräfte erreicht. Die Kraftverteilung wirkt sich günstig auf die Saugeigenschaften, insbesondere auf die Staubaufnahme und die Schiebekraft aus.

Die Verbindung zwischen der Gelenkachse und dem rückwärtigen Fahrwerksabschnitt liegt in einem Bereich, der in Saugrichtung 20 mm vor der Achse der Laufrollen beginnt und 20 mm hinter der Achse der Laufrollen endet. Vorzugsweise ist die Verbindung, durch welche die Kräfte von einem an das Saugrohranschlussstück angeschlossenen Saugrohr auf das Fahrwerk übertragen werden, etwa in einer durch die Rollenachse gelegten vertikalen Ebene angeordnet. Der Krafteinleitungspunkt der Verbindung ist jedoch vertikal beweglich gelagert und nimmt bei einer Vorwärtsbewegung der Bodendüse und bei einer Rückwärtsbewegung der Düse unterschiedliche Positionen ein, die nicht mit der Rollenachse zusammenfallen. Durch den Abstand des Krafteinleitungspunktes von der Rollenachse entsteht ein Hebelarm, der als Produkt mit der durch das Saugrohr eingeleiteten Kraft ein Drehmoment ergibt. Die Krafteinleitungspunkte können dabei durch die vertikale Beweglichkeit der Verbindung so festgelegt werden, dass bei Vorwärts- und Rückwärtsbewegungen der Bodendüse unterschiedliche Drehmomente entstehen, die sich günstig auf die Saugeigenschaften der Düse auswirken. Erfindungsgemäß ist die Verbindung zwischen der Gelenkachse und dem Fahrwerk so ausgebildet, dass die Gelenkachse bei einer Vorwärtsbewegung des Fahrwerkes eine Position unterhalb der Achse der Laufrollen und bei einer Rückwärtsbewegung eine Position oberhalb der Laufrollenachse einnimmt. Durch die Position des Krafteinleitungspunktes unterhalb der Rollenachse während einer Vorwärtsbewegung des Fahrwerkes kann ein Drehmoment erzeugt werden, welches die Auflagekraft des Saugkopfes auf der Bodenfläche reduziert und die Schiebekraft bei einer Vorwärtsbewegung mindert. Durch den höheren Krafteinleitungspunkt, der sich bei einer Rückwärtsbewegung einstellt, kann ein Moment erzeugt werden, welches der üblicherweise bei einer Rückwärtsbewegung auftretenden Entlastung des Saugkopfes entgegenwirkt und sich günstig auf die Staubaufnahme während einer Rückwärtsbewegung des Fahrwerkes auswirkt.

Die erfindungsgemäße Verbindung zwischen der Gelenkachse des Saugrohranschlussstückes und dem rückwärtigen Fahrwerksabschnitt wird auf einfache Weise konstruktiv dadurch realisiert, dass die Gelenkachse des Saugrohranschlussstückes endseitig in Führungsausnehmungen vertikal beweglich geführt ist. Die Führungsausnehmungen sind an dem rückwärtigen Fahrwerksabschnitt bzw. einem den rückwärtigen Fahrwerksabschnitt bildenden Laufrollenträger angeordnet und weisen zweckmäßig einen oberen Anschlag und einen unteren Anschlag für die Gelenkachse auf. Die Anschläge sind so festgelegt, dass die Gelenkachse beim Gebrauch der Düse während einer Vorwärtsbewegung des Fahrwerks an dem unteren Anschlag und während einer Rückwärtsbewegung des Fahrwerks an dem oberen Anschlag anliegt. Die Führungsausnehmungen verlaufen senkrecht oder sind unter einem Winkel von maximal 60° zur Senkrechten geneigt. Im Rahmen der Erfindung liegt es auch, dass sie bogenförmig gekrümmt sind.

Die den Saugkopf mit dem Saugrohranschlussstück verbindende Leitung zur Führung der Saugluft ist flexibel ausgebildet, um die mit dem vertikal beweglichen Krafteinleitungspunkt erreichte Kraftverteilung nicht zu behindern und zu beeinflussen. Die Luftführung und die Kraftübertragung werden vorzugsweise funktionstechnisch getrennt. Eine bevorzugte Ausführung der Erfindung sieht vor, dass die flexible Leitung aus einem Wellschlauch oder einem aus Segmenten beweglich zusammengesetzten mehrteiligen Kanal besteht.

Der Saugkopf weist eine Gleitsohle mit einem oder mehreren Saugschlitzen auf, die sich über die Breite des Saugkopfes erstrecken. Die Gleitsohle kann unmittelbar auf der zu reinigenden Fläche aufliegen oder an vorderseitigen Laufrollen abgestützt sein. Bevorzugt ist eine Gleitsohle mit einem einzigen Saugschlitz der sich über die gesamte Breite des Saugkopfes erstreckt und beim Reinigen von textilen Bodenflächen unmittelbar auf der Bodenfläche aufliegt. Zur Reinigung von Glattböden kann der Saugkopf bodenseitig ein- und ausfahrbare Dichtstreifen, z.B. in Form eines Borstenkranzes, in Form von Borstenstreifen oder Dichtungslippen aufweisen.

Im Folgenden wird die Erfindung anhand einer lediglich ein Ausführungsbeispiel darstellenden Zeichnung erläutert. Es zeigen schematisch:
- Fig. 1: die Seitenansicht einer Düse für Bodenstaubsauger während einer Vorwärtsbewegung und
- Fig. 2: die in Fig. 1 dargestellte Düse während einer Rückwärtsbewegung.

Die in den Figuren dargestellte Bodendüse weist ein Fahrwerk 1 auf, das einen rückwärtigen Fahrwerksabschnitt 2 mit einer Laufrolle 3 bzw. zwei auf einer Achse 4 angeordneten Laufrollen 3 sowie einen in Saugrichtung vorkragenden vorderen Abschnitt 5 zum Anschluss eines Saugkopfes 6 aufweist. Der Saugkopf 6 ist um eine horizontale Achse 7 kippbeweglich an dem vorderen Abschnitt 5 des Fahrwerks gelagert. Ferner ist ein Saugrohranschlussstück 8 vorgesehen, welches um eine horizontale Gelenkachse 9 verschwenkbar an dem Fahrwerk 1 angeordnet ist. Die Gelenkachse 9 des Saugrohranschlussstückes 8 ist durch eine Verbindung 10, welche Schiebekräfte zwischen dem Saugrohranschlussstück 8 und dem Fahrwerk 1 überträgt, vertikal beweglich an den rückwärtigen Fahrwerksabschnitt 2 angeschlossen. Einer vergleichenden Betrachtung der Fig. 1 und 2 entnimmt man, dass die Gelenkachse 9 bei Vorwärts- und Rückwärtsbewegungen des Fahrwerks unterschiedliche Positionen 11, 11' relativ zur Achse 4 der Laufrollen 3 einnimmt. Zur Saugluftführung ist zwischen dem Saugrohranschlussstück 8 und dem Saugkopf 6 eine flexible Leitung 12 vorgesehen, die beispielsweise als Wellschlauch ausgebildet ist oder aus einem aus Segmenten beweglich zusammengesetzten mehrteiligen Kanal bestehen kann.

Die Verbindung 10 zwischen der Gelenkachse 9 und dem rückwärtigen Fahrwerksabschnitt 2 liegt in einem Bereich, der in Saugrichtung 20 mm vor der Achse 4 der Laufrollen 3 beginnt und 20 mm hinter der Achse der Laufrollen endet. Im Ausführungsbeispiel und gemäß einer bevorzugten Ausführung der Erfindung liegt die Verbindung 10 im Wesentlichen in einer durch die Laufrollenachse 4 verlaufenden vertikalen Ebene.

Die Verbindung zwischen der Gelenkachse 9 und dem rückwärtigen Fahrwerksabschnitt 2 überträgt Kräfte, die bei der Handhabung eines an das Saugrohranschlussstück 8 angeschlossenen Saugrohres 13 auftreten und in den Fig. 1 und 2 als Kraftvektoren F₁, F₂ dargestellt sind. Die Verbindung zwischen der Gelenkachse 9 und dem Fahrwerk 1 ist so ausgebildet, dass die Gelenkachse 9 bei einer Vorwärtsbewegung des Fahrwerks 1 eine Position 11 unterhalb der Achse 4 der Laufrollen 3 einnimmt (Fig. 1) und sich bei einer Rückwärtsbewegung eine Position 11' oberhalb der Laufrollenachse 4 einstellt (Fig. 2). Durch den Abstand der Gelenkachse 9 zur Rollenachse 4 entsteht ein Hebelarm, der als Produkt mit der durch das Saugrohr eingeleiteten Kraft ein Drehmoment ergibt. Bei der Vorwärtsbewegung wird ein Drehmoment erzeugt, welches die Auflagekraft des Saugkopfes 6 auf der Bodenfläche reduziert und dadurch die für die Vorwärtsbewegung aufzubringende Schiebekraft mindert. Während der Rückwärtsbewegung entsteht ein Moment, welches der während der Rückwärtsbewegung auftretenden Entlastung des Saugkopfes 6 entgegenwirkt und sich positiv auf die Staubaufnahme während der Rückwärtsbewegung auswirkt.

Zur Verbindung der Gelenkachse 9 des Saugrohranschlussstückes 8 mit dem rückwärtigen Fahrwerksabschnitt 2 sind Führungsausnehmungen 14 vorgesehen, in denen die Gelenkachse 9 vertikal beweglich geführt ist. Die Führungsausnehmungen 14 sind an einer Wandfläche des rückwärtigen Fahrwerksabschnittes 2 angeordnet. Im Ausführungsbeispiel besteht der rückwärtige Fahrwerksabschnitt 2 aus einem Laufrollenträger, an dem Stege mit den Führungsausnehmungen 14 angeordnet sind. Die Führungsausnehmungen 14 verlaufen im Ausführungsbeispiel senkrecht. Sie können auch unter einem Winkel zur Senkrechten geneigt oder bogenförmig gekrümmt sein. Die Führungsausnehmungen 14 bilden einen oberen Anschlag und einen unteren Anschlag für die Gelenkachse 9 des Saugrohranschlussstückes 8. Beim Gebrauch der Düse liegt die Gelenkachse 9 während einer Vorwärtsbewegung des Fahrwerks an dem unteren Anschlag und während einer Rückwärtsbewegung des Fahrwerks an dem oberen Anschlag an.

Das Saugrohranschlussstück 8 ist in an sich bekannter Weise als Drehgelenk ausgebildet. Es weist ein gekrümmtes Anschlussende 15 sowie einen mit der flexiblen Leitung 12 verbundenen Rohrstutzen 16 auf, der in das gekrümmte Rohranschlussende 15 drehbeweglich eingesetzt ist.

Der Saugkopf 6 weist eine Gleitsohle 17 mit einem oder mehreren Saugschlitzen auf, die sich quer zur Bewegungsrichtung der Bodendüse über die gesamte Breite des Saugkopfes erstrecken. Die Gleitsohle 17 liegt im Ausführungsbeispiel auf der Bodenfläche auf. Es ist nicht ausgeschlossen, dass die Gleitsohle auch an Rollen bodenseitig abgestützt ist. Schließlich können im Saugkopf bodenseitig ein- und ausfahrbare Dichtstreifen vorgesehen sein, die zum Reinigen von glatten Bodenbelägen ausgefahren werden.

## Patentansprüche

1. Düse für Bodenstaubsauger mit
- einem Fahrwerk (1), das einen rückwärtigen Fahrwerksabschnitt (2) mit mindestens einer Laufrolle (3) und einen in Saugrichtung vorkragenden vorderen Abschnitt (5) zum Anschluss eines Saugkopfes (6) aufweist,
- einem Saugkopf (6), der um eine horizontale Achse (7) kippbeweglich an dem vorderen Abschnitt (5) des Fahrwerks gelagert ist,
- einem Saugrohranschlussstück (8), welches um eine horizontale Gelenkachse (9) verschwenkbar an dem Fahrwerk (1) angeordnet ist, und
- einer zwischen dem Saugrohranschlussstück (8) und dem Saugkopf (6) vorgesehenen flexiblen Leitung (12) zur Saugluftführung,
wobei die Gelenkachse (9) durch eine Verbindung (10), welche Schiebekräfte zwischen dem Saugrohranschlussstück (8) und dem Fahrwerk (1) überträgt, bei Vorwärts- und Rückwärtsbewegungen des Fahrwerks unterschiedliche Positionen relativ zur Achse (4) der Laufrollen (3) einnimmt, **dadurch gekennzeichnet, dass** die Gelenkachse (9) endseitig in Führungsausnehmungen (14) an dem rückwärtigen Fahrwerksabschnitt (2) vertikal beweglich geführt ist und dass die Gelenkachse (9) bei einer Vorwärtsbewegung des Fahrwerks (1) eine Position (11) unterhalb der Achse (4) der Laufrollen und bei einer Rückwärtsbewegung eine Position (11') oberhalb der Laufrollenachse (4) einnimmt.

2. Düse nach Anspruch 1, **dadurch gekennzeichnet, dass** die Verbindung zwischen der Gelenkachse (9) und dem rückwärtigen Fahrwerksabschnitt (2) in einem Bereich liegt, der in Saugrichtung 20 mm vor der Achse (4) der Laufrollen (3) beginnt und 20 mm hinter der Achse der Laufrollen endet.

3. Düse nach Anspruch 1 oder 2, **dadurch gekennzeichnet, dass** die Führungsausnehmungen (14) einen oberen Anschlag und einen unteren Anschlag für die Gelenkachse (9) bilden und dass die Gelenkachse (9) beim Gebrauch der Düse während einer Vorwärtsbewegung des Fahrwerks an dem unteren Anschlag und während einer Rückwärtsbewegung des Fahrwerks an dem oberen Anschlag anliegt.

4. Düse nach einem der Ansprüche 1 bis 3, **dadurch gekennzeichnet, dass** die Führungsausnehmungen (14) senkrecht verlaufen oder unter einem Winkel von maximal 60° zur Senkrechten geneigt sind oder bogenförmig gekrümmt sind.

5. Düse nach einem der Ansprüche 1 bis 4, **dadurch gekennzeichnet, dass** die flexible Leitung (12) aus einem Wellschlauch oder einem aus Segmenten beweglich zusammengesetzten mehrteiligen Kanal besteht.

6. Düse nach einem der Ansprüche 1 bis 5, **dadurch gekennzeichnet, dass** der Saugkopf eine Gleitsohle (17) mit einem einzigen Saugschlitz, der sich über die gesamte Breite des Saugkopfes erstreckt, aufweist.

7. Düse nach einem der Ansprüche 1 bis 6, **dadurch gekennzeichnet, dass** der Saugkopf bodenseitig ein- und ausfahrbare Dichtstreifen aufweist.

## Claims

1. A nozzle for floor vacuum cleaner, comprising
- a chassis (1), which encompasses a rearward chassis section (2) comprising at least one roller (3) and a front section (5), which projects forward in suction direction, for connecting a suction head (6),
- a suction head (6), which is supported on the front section (5) of the chassis so as to be tiltable about a horizontal axis (7),
- a suction pipe connection piece (8), which is arranged on the chassis (1) so as to be pivotable about a horizontal joint axis (9), and
- a flexible line (12) for guiding suction air, which is provided between the suction pipe connection piece (8) and the suction head (6),
wherein, in response to forwards and rearwards movements of the chassis, the joint axis (9) assumes different positions relative to the axis (4) of the rollers (3) by means of a connection (10), which transfers sliding forces between the suction pipe connection piece (8) and the chassis (1), **characterized in that**, on the end side, the joint axis (9) is guided in guide recesses (14) on the rearward chassis section (2) so as to be vertically movable and that the joint axis (9) assumes a position (11) below the axis (4) of the rollers in response to a forwards movement of the chassis (1) and assumes a position (11') above the roller axis (4) in response to a rearwards movement.

2. The nozzle according to claim 1, **characterized in that** the connection between the joint axis (9) and the rearwards chassis section (2) is located in an area, which, in suction direction, starts 20 mm upstream of the axis (4) of the rollers (3) and ends 20 mm downstream from the axis of the rollers.

3. The nozzle according to claim 1 or 2, **characterized in that** the guide recesses (14) form an upper stop and a lower stop for the joint axis (9) and that, in response to using the nozzle, the joint axis (9) rests against the lower stop during a forwards movement of the chassis and rests against the upper stop during a rearwards movement of the chassis.

4. The nozzle according to one of claims 1 to 3, **characterized in that** the guide recesses (14) run vertically or are inclined at an angle of maximally 60° to the vertical or are curved in an arch-shaped manner.

5. The nozzle according to one of claims 1 to 4, **characterized in that** the flexible line (12) consists of a flexible hose or of a multi-part channel, which is comprised of segments so as to be movable.

6. The nozzle according to one of claims 1 to 5, **characterized in that** the suction head encompasses a gliding sole (17) comprising a single suction slit, which extends across the entire width of the suction head.

7. The nozzle according to one of claims 1 to 6, **characterized in that** the suction head encompasses retractable and extendable sealing strips on the bottom side.

## Revendications

1. Suceur pour aspirateur de sol, avec
- un mécanisme de déplacement (1) qui comporte une partie arrière (2) de mécanisme de déplacement avec au moins un galet de roulement (3) et une partie avant (5) saillant dans la direction d'aspiration, destinée à raccorder une tête d'aspiration (6),
- une tête d'aspiration (6) qui est logée sur la partie avant (5) du mécanisme de déplacement en étant mobile en basculement autour d'un axe (7) horizontal,
- une pièce de raccordement (8) sur le tube d'aspiration, laquelle est placée sur le mécanisme de déplacement (1) en pouvant pivoter autour d'un axe articulé (9) horizontal et
- un conduit (12) flexible prévu entre la pièce de raccordement (8) du tube d'aspiration et la tête d'aspiration (6), pour le guidage de l'air d'aspiration
par l'intermédiaire d'une liaison (10), laquelle transmet des forces de coulissement entre la pièce de raccordement (8) sur le tube d'aspiration et le mécanisme de déplacement (1), lors de mouvements aller et retour du mécanisme de déplacement, l'axe articulé (9) adoptant différentes positions par rapport à l'axe (4) des galets de roulement (3), **caractérisé en ce que** l'axe articulé (9) est guidé côté extrémité dans des évidements (14) de guidage, en étant déplaçable à la verticale sur le côté arrière (2) du mécanisme de déplacement et **en ce que** lors d'un mouvement aller du mécanisme de déplacement (1), l'axe articulé (9) adopte une position (11) en-dessous de l'axe (4) des galets de roulement et lors d'un mouvement retour, il adopte une position (11') au-dessus de l'axe (4) des galets de roulement.

2. Suceur selon la revendication 1, **caractérisé en ce que** la liaison entre l'axe articulé (9) et la partie arrière (2) du mécanisme de déplacement se situe dans une région qui en direction d'aspiration commence 20 mm à l'avant de l'axe (4) des galets de roulement (3) et se termine 20 mm à l'arrière de l'axe des galets de roulement.

3. Suceur selon la revendication 1 ou la revendication 2, **caractérisé en ce que** les évidements (14) de guidage forment une butée supérieure et une butée inférieure pour l'axe articulé (9) et **en ce que** lors de l'utilisation du suceur, pendant un mouvement aller du mécanisme de déplacement, l'axe articulé (9) s'appuie contre la butée inférieure et pendant un mouvement retour du mécanisme de déplacement, il s'appuie sur la butée supérieure.

4. Suceur selon l'une quelconque des revendications 1 à 3, **caractérisé en ce que** les évidements (14) de guidage s'étendent à la verticale ou sont inclinés sous un angle d'un maximum de 60° par rapport à la verticale ou sont recourbés en arc.

5. Suceur selon l'une quelconque des revendications 1 à 4, **caractérisé en ce que** le conduit (12) flexible est constitué d'un flexible ondulé ou d'un canal en plusieurs éléments, assemblé de manière mobile à partir de segments.

6. Suceur selon l'une quelconque des revendications 1 à 5, **caractérisé en ce que** la tête d'aspiration comporte une semelle (17) de glissement avec une unique fente d'aspiration qui s'étend sur toute la largeur de la tête d'aspiration.

7. Suceur selon l'une quelconque des revendications 1 à 6, **caractérisé en ce que** la tête d'aspiration comporte côté sol des bandes d'étanchéité déployables et rétractables.
